# EUROPÄISCHE PATENTANMELDUNG

(11) **EP 0 017 222 A1**
(43) Veröffentlichungstag der Anmeldung: **15.10.1980**
(21) Anmeldenummer: 80101763.3
(22) Anmeldetag: 02.04.1980
(51) Int. Cl.: A47B 27/00, A47B 17/02

(54) **Schreibtisch**

(30) Priorität: 09.04.1979 DE 7910288 U
(71) Anmelder: H. + K. M o l l Fabrik für Büro- und Wohnmöbel, D-7341 Gruibingen / Württ (DE)
(72) Erfinder: Moll, Hellmuth, D-7341 Mühlhausen (DE)
(74) Vertreter: Magenbauer, Rudolf (DE)

(57) **Zusammenfassung**

Es handelt sich um einen Schreibtisch mit einer schrägstellbaren Arbeitsplatte (3) die im Bereich ihrer Vorderkante an einer parallel hierzu verlaufenden Schwenkachse (5) am Schreibtischkorpus (2) angelenkt ist. Hinter der Arbeitsplatte (3) befindet sich ein Ablagebrett (11). Das Ablagebrett (11) ist an der Hinterkante der Arbeitsplatte (3) an einer Anlenkachse (12) angelenkt. Ferner ist eine Stützeinrichtung (15) für das Ablagebrett (11) einerseits am Ablagebrett (11) und andererseits am Korpus (2) über jeweils eine Drehachse (17 bzw. 18) angelenkt. Die Schwenkachse (5), die Anlenkachse (12) und die beiden Drehachsen (17, 18) bilden ein Gelenkparallelogramm, wobei die Verbindungslinie zwischen der der Schwenkachse (5) und der Anlenkachse (12) sowie die Verbindungslinie zwischen den Drehachsen (17, 18) gleich lang und parallel sind. Ebenfalls gleich lang und prallel sind die Verbindungslinie zwischen der Schwenkachse (5) und der Drehachse (18) sowie die Verbindungslinie zwischen der Anlenkachse (12) und der Drehachse (17). Das Ablagebrett (11) befindet sich bei horizontaler Arbeitsplatte (3) in einer unteren und bei schräger Arbeitsplatte (3) in einer hochgehobenen Horizontallage.

## Beschreibung

Die Erfindung betrifft einen Schreibtisch mit einer aus ihrer Horizontallage in eine Schräglage verstellbaren Arbeitsplatte, die im Bereich ihrer Vorderkante an einer parallel zu dieser verlaufenden Schwenkachse am Korpus des Schreibtisches angelenkt ist, und mit einem hinter der Arbeitsplatte angeordneten, sich parallel zu dieser erstreckenden und in der Horizontallage der Arbeitsplatte in deren Ebene angeordneten Ablagebrett.

Bei derartigen Schreibtischen kann man die Lage der Arbeitsplatte an die jeweils ausgeübte Arbeit anpassen. Beispielsweise zum Schreiben oder Lesen beläßt man die Arbeitsplatte in ihrer Horizontallage, während man sie zum Ausführen einer Zeichentätigkeit in die Schräglage verschwenken kann, indem man sie im Bereich ihrer Hinterkante ergreift und nach oben vorne hochhebt. Besitzt nun der Schreibtisch zusätzlich zu der Arbeitsplatte ein hinter dieser angeordnetes Ablagebrett, das üblicherweise fest mit dem Korpus des Schreibtisches verbunden ist, so sind bei schräg gestellter Arbeitsplatte die auf dem Ablagebrett befindlichen Gegenstände von vorne her nicht sichtbar und nur auf umständliche Weise greifbar. Nit anderen Worten, bei einem solchen Schreibtisch ist zwar ein Ablagebrett vorhanden, dieses kann seine Funktion jedoch nur in der Horizontallage der Arbeitsplatte voll erfüllen.

Der vorliegenden Erfindung liegt deshalb die Aufgabe zugrunde, einen Schreibtisch der eingangs genannten Art zu schaffen, bei der das Ablagebrett in jeder Lage der Arbeitsplatte seine Funktion voll erfüllt, so daß auf ihm abgelegte Gegenstände von vorne her sichtbar und mühelos greifbar sind. Diese Aufgabe wird erfindungsgemäß dadurch gelöst, daß das Ablagebrett an der Hinterkante der Arbeitsplatte an einer Anlenkachse angelenkt ist und daß außerdem mindestens eine Stützeinrichtung für das Ablagebrett einerseits an diesem und anderarseits am Korpus an einer ablagenbrettseitigen bzw. korpusseitigen Drehachse angelenkt ist, derart, daß die Schwenkachse der Arbeitsplatte, die Anlenkachse des Ablagebrettes, die ablagenbrettseitige Drehachse der Stützeinrichtung und die korpusseitige Drehachse der Stützeinrichtung ein Gelenkparallelogramm bilden, wobei die Verbindungslinie zwischen der Schwenkachse der Arbeitsplatte und der Anlenkachse des Ablageorettes sowie die Verbindungslinie zwischen den beiden Drehachsen der Stützeinrichtung gleich lang sind und parallel zueinander verlaufen, ebenso wie die Verbindungslinie zwischen der Schwenkachse der Arbeitsplatte und der korpusseitigen Drehachse der Stützeinrichtung sowie die Verbindungslinie zwischen der Anlenkachse des Ablagebrettes und der äblagenbrettseitigen Drehachse der Stützeinrichtung gleich lang sind und parallel zueinander verlaufen, so daß das Ablagebrett in der Schrägstellung der Arbeitsplatte eine hochgehobene Horizontallage einnimmt.

Gemäß weiterer Erfindung sind die vier Achsen des Gelenkparallelogramms bei sich in ihrer Horizontallage befind- > licher Schreibplatte in einer einzigen horizontalen Ebene angeordnet.

Ferner kann die Stützeinrichtung aus mindestens einem starren, sich rechtwinklig zur Arbeitsplattenvorderkante erstreckenden Stützstab bestehen, der bei nur einem Stützstab in der Mittelebene des Schreibtisches verlaufen kann.

Auferdem ist es zweckmäßig, daß die Stützeinrichtung einerseits an der Unterseite des Ablagebrettes mit nach hinten gerichtetem horizontalem Abstand zur Anlenkachse des Ablagebrettes und andererseits unterhalb der Arbeitsplatte mit nach hinten gerichtetem horizontalem Abstand zur Schwenkachse der Arbeitsplatte am Korpus angelenkt ist.

Bei dem erfindungsgemäßen Schreibtisch wird also das Ablagebrett beim Hochschwenken der Arbeitsplatte nach oben vorne hin mitgenommen, da das Ablagebrett ja mit der Hinterkante der Arbeitsplatte fest verbunden ist. Infolge der gelenkigen Verbindung zwischen der Arbeitsplatte und dem Ablagebrett sowie wegen der mindestens einen Stützeinrichtung und des vorhandenen Gelenkparallelogramms verändert dabei das Ablagebrett seine Horizontallage nicht, d.h. das Ablagebrett bildet in jeder Schräglage der Arbeitsplatte sozusagen einen horizontal verlaufenden oberen Fortsatz der Arbeitsplatte. Somit sind die auf dem Ablagebrett abgelegten Gegenstände stets von vorne her zugänglich.

Ein Ausführungsbeispiel der Erfindung wird nun anhand der Zeichnung beschrieben. Es zeigen:
Fig. 1 die Seitenansicht eines Schreibtisches mit schräg gestellter Arbeitsplatte,
Fig. 2 die Seitenansicht einer Einzelheit des Schreibtisches gemäß Fig. 1 bei horizontaler Arbeitsplatte und
Fig. 3 die Draufsicht des Schreibtisches nach Fig. 1 bei horizontaler Arbeitsplatte in etwas verkleinertem Maßstab.

Der in der Zeichnung dargestellte Schreibtisch besitzt einen an Stützbeinen 1 aufgehängten Korpus 2. Der Korpus 2 wird nach oben hin von einer Arbeitsplatte 3 abgeschlossen, die im Bereich ihrer Vorderkante 4 an einer parallel zu der Vorderkante 4 verlaufenden Schwenkachse 5 am Korpus 2 mit Hilfe einer Scharnierschiene 6 angelenkt ist, die über die gesamte Länge der Arbeitsplatte durchgeht. Die Scharnierschiene 6 ist also einerseits mit ihrem einen Schenkel 7 am Eorpus 2 und mit ihrem anderen Schenkel 8 an der Arbeitsplatte 3 befestigt. Die Arbeitsplatte 3 ist somit zwischen einer Horizontallage (Fig. 2) und einer Schräglage (Fig. 1) verschwenkbar, wobei sie in der gewünschten Schräglage mit Hilfe einer z.B. aus einem Rastgestänge bestehenden Feststelleinrichtung 9 feststellbar ist, die nur gestrichelt angedeutet ist, da sie im Zusammenhang mit der vorliegenden Erfindung beliebiger Natur sein kann. Ebenfalls gestrichelt angedeutet ist eine z.B. aus einer Gasfeder bestehende Dämpfeinrichtung 10.

Von der Arbeitsseite des Scheibtisches her gesehen hinter der Arbeitsplatte 3 erstreckt sich parallel zu dieser ein Ablagebrett 11, das ebenfalls über die gesamte Schreibtischlänge durchgehen kann. Die Hinterkante der Arbeitsplatte 3 und die Vorderkante des Ablagebrettes 11 liegen einander unmittelbar gegenüber, wobei das Ablagebrett 11 an der Hinterkante der Arbeitsplatte 3 an einer Anlenkachse 12 angelenkt ist. Diese Anlenkachse 12 kann von einzelnen gleichmäßig verteilten Winkelscharnieren 13 gebildet werden (Fig. 3).

Am Ablagebrett 11 ist außerdem über einen mit dem Ablagebrett 11 fest verbundenen Anlenkschuh 14 eine Stützeinrichtung 15 angelenkt, die andererseits über einen Anlenkwinkel 16 an der mit dem Korpus 2 fest verbundenen Scharnierschiene 6 angelenkt ist. Die beiden Anlenkstellen der Stützeinrichtung 15 werden von einer ablagenbrettseitigen Drehachse 17 bzw. von einer korpusseitigen Drehachse 18 gebildet.

Die Verbindungslinie zwischen der Schwenkachse 5 der Arbeitsplatte 3 und der Anlenkachse 12 des Ablagebretts 11 sowie die Verbindungslinie zwischen den beiden Drehachsen 17, 18 der Stützeinrichtung 15 sind gleich lang und verlaufen parallel zueinander. Gleiches gilt bezüglich der Verbindungslinie zwischen der Schwenkachse 5 der Arbeitsplatte 3 und der korpusseitigen Drehachse 18 der Stützeinrichtung 15 sowie der Verbindungslinie zwischen der Anlenkachse 12 des Ablagebrettes 11 und der ablagebrettseitigen Drehachse 17 der Stützeinrichtung 15. Die Schwenkachse 5 der Arbeitsplatte 3, die Anlenkachse 12 des Ablagebretts 11, die ablagenbrettseitige Drehachse 17 der Stützeinrichtung 15 und die korpusseitige Drehachse 18 der Stützeinrichtung 15 bilden somit ein Gelenkparallelogramm. Bei diesem Gelenkparallebgramm ist, was sich aus dem Bisherigen von selbst ergibt, die ablagenbrettseitige Drehachse 17 und die korpusseitige Drehachse 18 der Stützeinrichtung 15 mit nach hinten gerichtetem horizontalem Abstand zur Anlenkachse 12 des Ablagebrettes 11 bzw. mit nach hinten gerichtetem horizontalem Abstand zur Schwenkachse 5 der Arbeitsplatte 3 angeordnet.

Das vor allem aus Fig. 1 deutlich sichtbare Gelenkparallelogramm bewirkt nun, daß das Ablagebrett 1 unabhängig von der Lage der Arbeitsplatte 3 stets horizontal gerichtet ist. Befindet sich also die Arbeitsplatte 3 in ihrer Horizontallage (Fig. 2), so ist das Ablagebrett 11 hinter der Arbeitsplatte 3 in der gleichen Ebene angeordnet und bildet mit dieser eine gemeinsame Schreibtischfläche. Schwenkt man die Arbeitsplatte 3 in Richtung des Pfeiles 19 um die Schwenkachse 5 hoch, beschreibt die Anlenkachse 12 des Ablagebrettes 11 eine Kreisbahn um die Schwenkachse 5. Gleichzeitig vollführt die ablagenbrettseitige Drehachse 17 eine entsprechende, nach hinten versetzte Kreisbahn um die korpusseitige Drehachse der Stützeinrichtung 15, wobei die beiden Kreismittelpunkte um den Abstand zwischen der Schwenkachse 5 und der korpusseitigen Drehachse 18 zueinander versetzt sind. Das Ablagebrett 11 wird also beim Hochschwenken der Arbeitsplatte 3 nach oben vorne hin mitgenommen, wobei die insgesamt vorhandenen vier Gelenkachsen bewirken, daß das Ablagebrett 11 seine horizontale Lage beibehält. In jeder Lage der Arbeitsplatte 3 steht das Ablagebrett 11 von der Hinterkante der Arbeitsplatte nach hinten hin horizontal vor.

Aus Fig. 2 ist außerdem ersichtlich, daß die vier Achsen 5, 12, 17, 18, des Gelenkparallelogramms bei sich in ihrer Horizontallage befindlicher Arbeitsplatte 3 in einer einzigen horizontalen Ebene angeordnet sind, d.h. in Seitenansicht gesehen liegen diese vier Achsen auf einer Linie.

Bei dem in der Zeichnung dargestellten Ausführungsbeispiel besteht die Stützeinrichtung 15 aus einem starren, sich rechtwinklig zur Arbeitsplattenvorderkante 4 erstreckenden Stützstab, der in der Mittelebene des Schreibtischs verläuft (Fig. 3). Selbstverständlich können auch mehrere derartige Stützstäbe vorhanden sein, die in Längsrichtung des Schreibtisches gesehen verteilt sind. Des weiteren versteht sich, daß die Stützeinrichtung 15 einerseits über den Anlenkschuh 14 an der Unterseite des Ablagebrettes 11 und andererseits unterhalb der Schreibplatte 3 am Korpus angelenkt ist.

Denkbar ist allerdings auch, daß die Stützeinrichtung seitlich außen am Ablagebrett 11 bzw. am Korpus befestigt ist. In diesem Falle wäre die Stützeinrichtung jedoch von vorne und der Seite her gesehen sichtbar, selbst wenn die Arbeitsplatte ihre Horizontallage einnimmt. Demgegenüber ist beim dargestellten Ausführungsbeispiel der die Stützeinrichtung bildende Stützstab bei horizontaler Arbeitsplatte in den Schreibtisch versenkt.

Der dargestellte Schreibtisch besitzt eine einzige als Parallelogramm ausgebildete Stützeinrichtung. Es ist jedoch selbstverständlich auch möglich, je nach der Länge der Arbeitsplatte bzw. des Ablagebrettes mehrere solche Stützeinrichtungen, z.B. zwei oder drei, vorzusehen.

## Patentansprüche

1. Schreibtisch mit einer aus ihrer Horizontallage in eine Schräglage verstellbaren Arbeitsplatte, die im Bereich ihrer Vorderkante an einer parallel zu dieser verlaufenden Schwenkachse am Korpus des Schreibtisches angelenkt ist, und mit einem hinter der Arbeitsplatte angeordneten, sich parallel zu dieser erstreckenden und in der Horizontallage der Schreibplatte in deren Ebene angeordneten Ablagebrett, dadurch gekennzeichnet, daß das Ablagebrett (11) an der Hinterkante der Arbeitsplatte (3) an einer Anlenkachse (12) angelenkt ist und daß außerdem mindestens eine Stützeinrichtung (15) für das Ablagebrett (11) einerseits an diesem und andererseits am Korpus (2) an einer ablagenbrettseitigen bzw. korpusseitigen Drehachse (17 bzw. 18) angelenkt ist, derart, daß die Schwenkachse (5) der Arbeitsplatte (3), die Anlenkachse (12) des Ablagebrettes (11), die ablagenbrettseitige Drehachse (17) der Stützeinrichtung (15) und die korpusseitige Drehachse (18) der Stützeinrichtung (15) ein Gelenkprallelogramm bilden, wobei die Verbindungslinie zwischen der Schwenkachse ( 5) der Arbeitsplatte (3) und der Anlenkachse (12) des Ablagebrettes (11) sowie die Verbindungslinie zwischen den beiden Drehachsen (17, 18) der Stützeinrichtung (15) gleichlang sind undparallel zueinander verlaufen, ebenso wie die Verbindungslinie zwischen der Schwenkachse (5) der Schreibplatte (3) und der korpusseitigen Drehachse (18) der Stützeinrichtung (15) sowie die Verbindungslinie zwischen der Anlenkachse (12) des Ablagebrettes (11) und der ablagenbrettseitigen Drehachse (17) der Stützeinrichtung (15) gleich lang sind und parallel zueinander verlaufen, so daß das Ablagebrett (11) in der Schrägstellung der Arbeitsplatte (3) eine hochgehobene Horizontallage einnimmt.

2. Schreibtisch nach Anspruch 1, dadurch gekennzeichnet, daß die Stützeinrichtung (15) aus mindestens einem starren, sich rechtwinklig zur Schreibplattenvorderkante erstreckenden Stützstab besteht.

3. Schreibtisch nach Anspruch 2, dadurch gekennzeichnet, daß bei nur einem Stützstab dieser in der Mittelebene des Schreibtisches verläuft.

4. Schreibtisch nach einem der Ansprüche 1 bis 3, dadurch gekennzeichnet, daß die Stützeinrichtung (15) einerseits an der Unterseite des Ablagebrettes (11) mit nach hinten gerichtetem horizontalem Abstand zur Anlenkachse (12) des Ablagebrettes (11) und andererseits unterhalb der Arbeitsplatte (3) mit nach hinten gerichtetem horizontalem Abstand zur Schwenkachse (5) der Arbeitsplatte (3) am Korpus (2) angelenkt ist.

5. Schreibtisch nach einem der Ansprüche 1 bis 4, dadurch gekennzeichnet, daß die vier Achsen (5,12,17,18) des Gelenkparallelogramms bei sich in ihrer Horizontallage befindlicher Arbeitsplatte (3) in einer einzigen horizontalen Ebene angeordnet sind.
